# EUROPÄISCHE PATENTSCHRIFT

(11) **EP 3 372 838 B1**
(45) Veröffentlichungstag und Bekanntmachung des Hinweises auf die Patenterteilung: **16.09.2020**
(21) Anmeldenummer: 18160318.4
(22) Anmeldetag: 06.03.2018
(51) Int. Cl.: F04D 29/44, F04D 17/16, F04D 29/42, F04D 29/66, F24F 7/007

(54) **RAUMLUFTTECHNISCHE LÜFTUNGSANLAGE MIT EINER LUFTLEITANORDNUNG**
VENTILATION SYSTEM WITH AN AIR GUIDE ASSEMBLY
INSTALLATION DE VENTILATION AYANT UN DISPOSITIF DE GUIDAGE D'AIR

(30) Priorität: 07.03.2017 DE 102017104779
(43) Veröffentlichungstag der Anmeldung: 12.09.2018
(73) Patentinhaber: ebm-papst Mulfingen GmbH & Co. KG, 74673 Mulfingen (DE)
(72) Erfinder: Schöne, Jürgen, 97980 Bad Mergentheim (DE); Conrad, Daniel, 74243 Langenbrettach (DE); Strehle, Michael, 74653 Ingelfingen (DE); Gebert, Daniel, 74613 Öhringen (DE); Müller, Jens, 74653 Künzelsau (DE); Sudler, Björn, 97944 Boxberg (DE); Haaf, Oliver, 74635 Kupferzell (DE)
(74) Vertreter: Staeger & Sperling Partnerschaftsgesellschaft mbB

(56) Entgegenhaltungen:
- EP-A2- 2 574 794
- DE-U1- 9 110 195
- FR-A- 1 260 792
- FR-A- 1 603 749
- JP-A- 2016 114 047
- US-A1- 2013 118 352

## Beschreibung

Die Erfindung betrifft eine raumlufttechnische Lüftungsanlage mit einer Luftleitanordnung für einen Radialventilator vorzugsweise für ein kanalförmiges Gehäuse mit einem rechteckigen, runden oder quadratischen Querschnitt.

Luftleitanordnungen und Luftumlenkvorrichtungen sind im Stand der Technik in unterschiedlichen Ausführungen bekannt. Einfachste Ausführungsformen sind Bleche, mit denen die Strömungsrichtung in einem Luftstrom umgelenkt wird.

Aus den Druckschriften DE 91 10 195 U1, EP 2 574 794 und FR 1 260 792 A sind bereits Lösungen zu Luftleitanordnungen bekannt.

Eine Luftumlenkvorrichtung ist zum Beispiel aus der DE 89 08 987 U bekannt. Bei dieser bekannten Anordnung findet die Umlenkung der Luft von der radialen in die axiale Richtung ausschließlich an der Gehäusewandung des Förderkanals statt. Die von den Schaufeln nach außen geförderte Luft tritt dabei in radialer Richtung auf die Wandungen des Förderkanalgehäuses auf. Dies führt zu starken Strömungsverlusten und zu einer starken Lärmentwicklung. Zudem kann es hierbei in dem Abströmspalt zwischen Abströmblech und Gehäusewand gegenüberliegenden, trennblechnahen Bereich zu starken Turbulenzen kommen, die nicht nur die erwähnten Nachteile verstärken, sondern vor allem auch einer Volumenstromregelung durch Veränderung des Spalts zwischen Einströmdüse und Einströmstutzen des Ventilatorrads ungünstig entgegenstehen.

Die DE 4129211 A1 beschäftigt sich damit eine sanfte Umlenkung des geförderten Mediums zu erreichen und Turbulenzen im dem Abströmspalt gegenüberliegenden Bereich zu vermeiden. Dies wird dadurch gelöst, dass der Förderkanal mit einem zumindest den ansaugseitigen Randbereich des Radialventilatorlaufrads mit Abstand umfassenden, in Transportrichtung des Gases bis auf den Förderkanalquerschnitt sich erweiternden Umlenktrichter versehen ist.

Radialventilatoren sind allgemein bekannt und umfassen ein mittels eines Antriebsmotors angetriebenes Laufrad. Das Laufrad weist im Allgemeinen auf seiner Abströmseite eine Deckscheibe auf, an die die Laufradflügel angrenzen. Die Luft wird bei einem Radialventilator üblicherweise parallel zur Antriebsachse des Radialventilators, somit axial angesaugt und durch die Rotation des Laufrades um 90° umgelenkt und radial ausgeblausen. Damit wird die angesaugte Luft somit radial nach außen, d. h. in Richtung der Wandung eines kanalförmigen Gehäuses geblasen. Damit die Luft an der Druckseite des Radialventilators, d. h. an der Abströmseite, wieder in die Hauptströmungsrichtung fließt, muss der Luftstrom erneut an der Wandung um 90° umgelenkt werden. Dabei entstehen Wirbel und ein unerwünschter Druckverlust, der den Gesamt-Wirkungsgrad eines Radialventilators in einer solchen Anwendung vermindert.

Der Erfindung liegt deshalb die Aufgabe zugrunde, die vorgenannten Nachteile zu vermeiden und eine Anordnung anzugeben, bei der die Abströmung der beförderten Luft- oder Gasmenge des Radialventilators verbessert wird, so dass infolgedessen der Wirkungsgrad aufgrund eines geringeren Druckverlustes erhöht wird. Ziel ist es damit, den von einem Radialventilator angesaugten Luftstrom möglichst verlustfrei in ein kanalförmiges Gehäuse ausströmen zu lassen.

Diese Aufgabe wird durch die Merkmalskombination gemäß Anspruch 1 gelöst.

Ein Grundgedanke der Erfindung besteht darin, den radialen Luftstrom des Radialventilators über eine bzw. mehrere Leitblechformationen aus spezifisch angeordneten und geformten Leitblechen abströmseitig hinter einem Radialventilator so anzuordnen, dass der vorhandene Drall abgebaut wird, indem die Leitbleche entgegen der Drallrichtung eingesetzt sind. Zusätzlich wird der Strömungsquerschnitt entlang der Leitblechformation erweitert, um dadurch einen Diffusoreffekt zu erzielen.

Erfindungsgemäß ist daher eine raumlufttechnische Lüftungsanlage vorgesehen mit einem kanalförmigen Gehäuse , einer Luftleitanordnung und einem auf einer Querschnittsebene in dem Gehäuse angeordneten Radialventilator, wobei die Luftleitanordnung wenigstens eine Leitblechformation aus mehreren unterschiedlich zueinander orientierten Luftleitblechen umfasst, wobei ein Luftdurchtrittskanal zwischen den Luftleitblechen der Leitblechformation(en) und dem Inneren des Gehäuse so ausgebildet wird, dass der vorhandene Drall abgebaut wird, indem die Leitbleche entgegen der Drallrichtung orientiert sind.

In einer bevorzugten Ausgestaltung der Erfindung ist vorgesehen, dass ferner ansaugseitig eine weitere Leitblechformation als eine im Wesentlichen pyramidenförmige und/oder trichterförmige Leitblechformation mit einem quadratischen oder rechteckigen Querschnitt ausgebildet ist, die bevorzugt dem Querschnitt des kanalförmigen Gehäuses entspricht in welches die Luftleitanordnung bestimmungsgemäß eingesetzt werden soll.

Weiter vorteilhaft ist es, wenn diese ansaugseitige Leitblechformation aus vier im Wesentlichen flachen, trapezförmigen Luftleitblechen geformt bzw. ausgebildet wird, welche jeweils unter einem Anstellwinkel α an einer in der Querschnittsebene des Gehäuses angeordneten, als Düse wirkenden mit einer zentralen Öffnung versehenen Basisplatte verbunden sind. Somit wird eine pyramidenförmige Leitblechformation geschaffen, bei denen die Seitenwände bevorzugt unter einem Anstellwinkel α zwischen 45° und 80° gegenüber der Querschnittsebene orientiert sind.

In einer bevorzugten Ausgestaltung der Erfindung ist vorgesehen, dass die abströmseitig angeordnete Leitblechformation, die abströmseitig hinter dem Radialventilator vorzusehen ist, als eine im Wesentlichen pyramiden- oder trichterförmige Leitblechformation mit einer in der Querschnittsebene des Gehäuses verlaufenden Basis mit einem im Wesentlichen quadratischen oder rechteckigen Querschnitt ausgebildet ist.

In der erfindungsgemäßen Ausgestaltung der abströmseitigen Leitblechformation ist vorgesehen, dass diese aus vier paarweise angeordneten jeweils zweifach gekanteten Luftleitblechen gebildet wird, die so gekantet und zueinander angeordnet sind, dass sich die zuvor erwähnte pyramiden- oder trichterförmige Leitblechformation ergibt.

Hierzu bilden die einzelnen Leitbleche jeweils einen dreieckigen Blechabschnitt aus, der jeweils ein Teilsegment der Basis der abströmseitigen Leitblechformation bildet. An diesen dreieckigen Blechabschnitt schließt sich ein dazu im Wesentlichen in Axialrichtung des Radialventilators umgebogener bzw. abgekanteter rechteckiger Blechabschnitt mit jeweils zwei Seitenkanten an, wobei die Leitbleche vorzugsweise um einen Winkel ϕ von 0° bis 20° in Bezug auf die Axialrichtung verdreht angeordnet sind. Bevorzugt ist ein weiterer Blechabschnitt an dem jeweiligen Leitblech als abgewinkelte Finne und zwar bevorzugt am dreieckigen Blechabschnitt ausgebildet.

Weiter ist mit Vorteil vorgesehen, dass der Biegewinkel ß1 der beiden Leitbleche eines Leitblechpaares der jeweiligen rechteckigen Blechabschnitte gegenüber den dreieckigen Blechabschnitten unterschiedlich ist und zwar mit einem Differenzwinkel von etwa 3° bis 10°. Alternativ sind auch gleiche Winkel denkbar.

In einer nicht zur Erfindung gehörenden Ausgestaltung der abströmseitigen Leitblechformation ist vorgesehen, dass diese aus vier jeweils entlang einer Kante abgewinkelten Luftleitblechen gebildet wird, welche jeweils mit einem ersten flachen trapezförmigen Leitblechabschnitt, der unter einem definierten Anstellwinkel an einer in der Querschnittsebene angeordneten Basisplatte verbunden sind, ausgebildet sind. Weiter bevorzugt ist vorgesehen, dass die abgewinkelten Luftleitbleche angrenzend an die besagte Kante jeweils einen abströmseitigen flachen vorzugsweise ebenfalls trapezförmigen Leitblechabschnitt ausbilden, der unter einem größeren Anstellwinkel, als der Anstellwinkel des zuvor genannten Leiterblechabschnitts gegenüber der Querschnittsebene orientiert ist.

Es ist in dieser Ausführung weiter mit Vorteil vorgesehen, dass die ansaugseitige und/oder abströmseitige Leitblechformation zumindest eine Mehrzahl an vorzugsweise rechteckigen und/oder gebogenen Luftleitflügeln aufweist, die sich in Radialrichtung erstrecken. Dabei kann die Mehrzahl der Luftleitflügel an der Außenfläche der Luftleitbleche der abströmseitigen Leitblechformation oder an der Innenfläche der ersten Leitblechformation verbunden oder angeordnet sein. Im ersten Fall erstreckt sich die Mehrzahl der Luftleitflügel nach Außen möglichst soweit, dass diese bis zur Innenwand des Gehäuses im eingebauten Zustand der Luftleitanordnung reichen.

Im abströmseitigen Fall erstreckt sich die Mehrzahl der Luftleitflügel nach Innen möglichst soweit, dass sich diese im eingebauten Zustand der Luftleitanordnung bis zur Außenkontur des Radialventilators (in Axialrichtung betrachtet) erstrecken.

Ein weiterer Aspekt der vorliegenden Erfindung betrifft eine wie zuvor beschriebene Luftleitanordnung, die in einem kanalförmigen Gehäuse einer raumlufttechnischen Lüftungsanlage zumindest teilweise um einen Radialventilator herum angeordnet ist, wobei eine wie zuvor beschriebene Leitblechformation abströmseitig hinter dem Radialventilator angeordnet ist.

Weiter vorteilhaft ist es, wenn die Geometrien und die Ausrichtung der Leitblechformationen innerhalb bestimmter Größen und Orientierung gewählt wird, die bei der Beschreibung der bevorzugten Ausführungsbeispiele näher beschrieben und angegeben werden.

Andere vorteilhafte Weiterbildungen der Erfindung sind i ausschließlich n den Unteransprüchen gekennzeichnet und werden nachstehend zusammen mit der Beschreibung der bevorzugten Ausführung der Erfindung anhand der Figuren näher dargestellt, wobei die Figuren nicht eine raumlufttechnische Lüftungsanlage als solche, sondern Teile davon zeigen, die im Folgenden erläutert werden. Es zeigen:
- Fig. 1: eine Schnittansicht durch ein kanalförmiges Gehäuse mit einem auf einer Querschnittsebene in dem Gehäuse angeordneten Radialventilator;
- Fig. 2: eine perspektivische Ansicht eines Ausführungsbeispiels einer Luftleitanordnung sowie eine Schnittansicht dieser Luftleitanordnung in einem kanalförmiges Gehäuse mit einem Radialventilator;
- Fig. 3: Detailansichten der Luftleitbleche aus Figur 2;
- Fig. 4: eine andere perspektivische Ansicht des Ausführungsbeispiels der Luftleitanordnung aus Figur 2;
- Fig. 5: eine Seitenansicht des Ausführungsbeispiels der Luftleitanordnung aus Figur 2 bzw. Fig. 4;
- Fig. 6: eine perspektivische Ansicht eines nicht zur Erfindung gehörenden Ausführungsbeispiels einer Luftleitanordnung sowie eine Schnittansicht dieser Luftleitanordnung in einem kanalförmiges Gehäuse mit einem Radialventilator;
- Fig. 7: eine perspektivische Ansicht eines weiteren nicht zur Erfindung gehörenden Ausführungsbeispiels einer Luftleitanordnung sowie eine Schnittansicht dieser Luftleitanordnung in einem kanalförmiges Gehäuse mit einem Radialventilator;
- Fig. 8: eine perspektivische Ansicht eines weiteren nicht zur Erfindung gehörenden Ausführungsbeispiels einer Luftleitanordnung sowie eine Schnittansicht dieser Luftleitanordnung in einem kanalförmiges Gehäuse mit einem Radialventilator;
- Fig. 9: eine perspektivische Ansicht eines weiteren nicht zur Erfindung gehörenden Ausführungsbeispiels einer Luftleitanordnung sowie eine Schnittansicht dieser Luftleitanordnung in einem kanalförmiges Gehäuse mit einem Radialventilator;
- Fig. 10: eine perspektivische Ansicht eines weiteren nicht zur Erfindung gehörenden Ausführungsbeispiels einer Luftleitanordnung sowie eine Schnittansicht dieser Luftleitanordnung in einem kanalförmiges Gehäuse mit einem Radialventilator;
- Fig. 11: weitere perspektivische Ansichten des Ausführungsbeispiels der Luftleitanordnung aus Figur 10 und
- Fig. 12: eine perspektivische Ansicht eines weiteren nicht zur Erfindung gehörenden Ausführungsbeispiels einer Luftleitanordnung mit einer Schalldämpferfunktion sowie eine Schnittansicht dieser Luftleitanordnung in einem kanalförmiges Gehäuse mit einem Radialventilator.

Im Folgenden wird die Erfindung anhand der Figuren 1 bis 5 mit Hilfe der Beschreibung der verschiedenen Ausführungsformen näher erläutert, wobei gleiche Bezugszeichen auf strukturell und/oder funktional gleiche Bauteile hinweisen. Die Figuren 6 bis 12 zeigen nicht zur Erfindung gehörende Varianten.

In der Fig. 1 ist eine Schnittansicht durch ein kanalförmiges Gehäuse 30 einer raumlufttechnischen Lüftungsanlage gezeigt in dem ein Radialventilator 40 mit Ventilatorschaufeln 41 angeordnet ist, die von einem Motor 42 in Rotation versetzt werden können. Angedeutet ist eine Luftströmung, deren Verlauf schematisch mit Hilfe der dargestellten Pfeile gezeigt ist. Der Radialventilator saugt axial über die Ansaugöffnung A Luft an, die dann im Bereich der Ventilatorschaufeln 41 zunächst in eine radiale und danach abströmseitig wieder in eine axiale Strömung überführt wird.

In der Fig. 6 ist eine perspektivische Ansicht eines Ausführungsbeispiels einer Luftleitanordnung 1 sowie daneben eine Schnittansicht dieser Luftleitanordnung 1 in einem kanalförmigen Gehäuse 30 mit einem Radialventilator 40 gezeigt. Zunächst wird diese beispielhafte Ausführungsform beschrieben, um die Geometrien der Luftleitanordnung 1 insbesondere in Bezug auf den Radialventilator 40 und das Gehäuse 30 näher zu erläutern.

Die Luftleitanordnung 1 ist um den auf der Querschnittsebene E angeordneten Radialventilator 40 herum angeordnet. Diese Luftleitanordnung 1 zeigt ergänzend eine ansaugseitige Leitblechformation 10 aus vier jeweils im 90° Winkel-Versatz zueinander orientierten Luftleitblechen 11. Diese können auch aus einem einzigen entsprechend gezeigten Blech gebildet sein, sowie abströmseitig eine

Leitblechformation 20 aus mehreren entlang einer Kantlinie K abgekanteter Luftleitbleche 21. Zwischen den Luftleitblechen 11, 21 der Leitblechformationen 10, 20 und dem Inneren 31 des Gehäuse 30 ist ein Luftdurchtrittskanal 2 ausgebildet, wobei aufgrund der unterschiedlichen Anstellwinkel β1, β2 der Abschnitte der Luftleitbleche 21 der effektive Strömungsquerschnitt für die vom Radialventilator 40 geförderte Luft in Strömungsrichtung S in diesem Bereich zunimmt.

Die Leitblechformation 10 stellt eine im Wesentlichen trichter- bzw. pyramidenförmige Leitblechformation 10 mit einem quadratischen Querschnitt dar. Diese ist aus vier flachen, miteinander verbundenen trapezförmigen Luftleitblechen 11 ausgebildet, welche jeweils unter einem gleichen Anstellwinkel α an einer in der Querschnittsebene E angeordneten, als Düse wirkenden mit einer zentralen Öffnung versehenen Basisplatte 12 verbunden sind. Der Anstellwinkel α der Luftleitbleche 11 ist bevorzugt zwischen 45° und 80°.

Die abströmseitige Leitblechformation 20 wird aus einem entlang einer Kante K abgewinkelten (gekanteten) Luftleitblech 21 gebildet, das vier Blechsegmente ausbildet. Diese Leitblechformation 20 stellt eine im Wesentlichen trichterförmige Leitblechformation mit einem quadratischen Querschnitt dar. Jedes der vier Segmente des Luftleitblechs 21 weist einen ersten flachen Leitblechabschnitt 21a auf, der unter einem Anstellwinkel β1 an der in der Querschnittsebene E angeordneten Basisplatte 22 verbunden ist. Jedes der vier Segmente des Luftleitblechs 21 weist ferner einen abströmseitigen (sich an den ersten Leitblechabschnitt 21a anschließenden) flachen Leitblechabschnitt 21b auf, der unter einem Anstellwinkel β2 gegenüber der Querschnittsebene E orientiert ist. Der Anstellwinkel β1 ist bevorzugt zwischen 30° und 90°, während der Anstellwinkel β2 bevorzugt zwischen 90° und 100° beträgt.

Das Verhältnis Xa/La des Abstands Xa der Kante K des Luftleitblechs 21 bis zur Basis 22 zum Durchmesser La des Radialventilators liegt zwischen 0,05 und 0,5 liegt. In dieser Ausführung wird durch die gekantete Form der abströmseitigen Leitblechformation 20 eine Erweiterung des Strömungsquerschnitts bewirkt. Dies führt zu einer Verringerung der Strömungsgeschwindigkeit und somit zu einer Steigerung des statischen Druckes. Die axiale Länge des Leitblechabschnitts 21b von der Kante K bis zu Hinterkante gemessen, ist mit Xb bezeichnet. Eine bevorzugte Auswahl für das Verhältnis Xb/ La liegt im Bereich von 0,15 bis 0,8. Bevorzugte Größen für Yb/LA liegen zwischen 1,1 und 2,0.

In den Figuren 2 bis 5 sind Ansichten einer Luftleitanordnung 1 einer erfindungsgemäßen raumlufttechnischen Lüftungsanlage in einem kanalförmigen Gehäuse 30 mit einem Radialventilator 40 gezeigt. Die beiden Luftleitformationen 10, 20 sind hier ebenfalls im Wesentlichen trichter- bzw. pyramidenförmig. Die erste Leitblechformation 10 ist, wie in der zuvor beschriebenen Ausführung nach der Fig. 6 ausgebildet.

Die zweite Leitblechformation 20 ist aus vier paarweise angeordneten zweifach gekanteten Luftleitblechen 21 geformt. Die Form der einzelnen Luftleitbleche 21 ist in der Figur 3 gut zu erkennen. Hierzu bilden die einzelnen Leitbleche 21 jeweils einen dreieckigen Blechabschnitt 21d aus, der jeweils ein Teilsegment der Basis 22 der abströmseitigen Leitblechformation 20 bildet. An diesen dreieckigen Blechabschnitt 21d schließt sich ein dazu im Wesentlichen in Axialrichtung des Radialventilators 40 umgebogener bzw. abgekanteter rechteckiger Blechabschnitt 21e mit jeweils zwei Seitenkanten 21k an, wobei die Leitbleche um einen Winkel ϕ von 0° bis 20° in Bezug auf die Axialrichtung verdreht angeordnet sind (siehe Fig. 5). Bevorzugt ist ein weiterer Blechabschnitt 21f an dem jeweiligen Luftleitblech 21 als abgewinkelte Finne und zwar bevorzugt am dreieckigen Blechabschnitt 21d ausgebildet.

Der Biegewinkel β1 der beiden Leitbleche eines Leitblechpaares der jeweiligen rechteckigen Blechabschnitte 21e gegenüber den dreieckigen Blechabschnitten 21d ist unterschiedlich und zwar dergestalt, dass dieser Differenzwinkel etwa +/- 3° bis +/-10° beträgt, was in der Schnittansicht der Fig. 2 zu sehen ist. Dieser Differenzwinkel ergibt sich dadurch, dass das eine Blech um die Ankathete und das andere Blech um die Hypotenuse gedreht wird.

Das Verhältnis Yb/La des äußeren Kantenmaßes der äußeren Leitgeometrie Yb und dem Durchmesser La des Radialventilators entspricht typischerweise Werte zwischen 1,5 - 2,0. Für den Winkel β1 werden typischerweise Winkel zwischen 20 - 80°verwendet. Das Verhältnis zwischen dem Abstand Xc der Basis 22 der abströmseitigen Leitblechformation 20 zu dem Durchmesser La des Radialventilators liegt vorzugsweise in dem folgenden Wertebereich: 0 < Xc/ La <= 0,8.

Die Fig. 7 zeigt eine perspektivische Ansicht eines weiteren Ausführungsbeispiels einer Luftleitanordnung 1 sowie eine Schnittansicht dieser Luftleitanordnung 1 in einem kanalförmigen Gehäuse 30 mit einem Radialventilator 40.

Diese Ausführung weist ergänzend zur Ausführung nach der Fig. 6 an den Luftleiblechen 21 eine Mehrzahl an rechteckigen und gebogenen Luftleitflügeln 23 auf, die sich in Radialrichtung bis zur Innenseite 31 des Gehäuses 30 erstrecken. Der Anstellwinkel ∈ der Leitflügel 23 gegenüber der Axialrichtung erfolgt wahlweise unter einem Winkel von 0° bis 60°, so wie dies auch bei der Ausführung der Fig. 8 dargestellt ist.

In einer solchen Ausführung bewirken die Leitflügel 23 den vorhandenen Drall der Luft möglichst verlustfrei in axiale Richtung umzulenken, was den Wirkungsgrad des Ventilators erhöht. Als Profilform können typische Profilformen (z.B. NACA-Profile) oder auch einfache Blechgeometrien verwendet werden. Das Verhältnis SL/La zwischen der Sehnenlänge SL und dem Durchmesser La des Radialventilators liegt bevorzugt zwischen 0,05 und 0,4. Das Verhältnis zwischen dem axialen Abstand Xi der Leitflügel 23 und dem Durchmesser La des Radialventilators liegt bevorzugt zwischen 0 und 0,8.

In den Fig. 8 und 9 sind weitere Ausführungsbeispiele einer Luftleitanordnung 1 gezeigt. In der Figur 8 sind die Luftleitflügel 23 ähnlich orientiert, wie in der Ausführung der Figur 7, jedoch am Gehäuse 30 befestigt. Für die Ausgestaltung und Orientierung der Leitflügel 23 wird auf die Ausführungen der Figuren 6 und 7 verweisen, wobei der radiale Abstand zwischen den innen liegenden Stirnseiten der Luftleitflügel Yb dem Durchmesser La des Radialventilators 40 entspricht, d.h. Yb = La.

Bei der Fig. 9 sind sozusagen die erste und zweite Leitblechformation 10, 20 miteinander verbunden. Die Abmessungen sind dabei folgendermaßen zu wählen: das Verhältnis Xd/ La liegt zwischen 0,3 und 0,7, das Verhältnis Xe/ La liegt zwischen 0,1 und 1,0, das Verhältnis von Ya/ La liegt zwischen 1,5 und 2,0 und der Winkel α liegt zwischen 45° und 80°, wobei die Leitbleche 21 der abströmseitigen Leitblechformation 20 in etwa parallel zu der Wand des Gehäuses 30 verlaufen.

Die Figuren 10 und 11 zeigen Ansichten eines weiteren Ausführungsbeispiels einer Luftleitanordnung 1. In dieser Ausführung besteht die Leitblechformation 20 aus einem mehrfach gekanteten Blech. Dieses wird derart gekantet, dass zusätzliche Leitschaufeln 21s entstehen, die den Drall minimieren und die Strömung der Luft möglichst verlustfrei in axiale Richtung umlenken.

In der Fig. 12 ist eine Ausführung ähnlich der Figur 6 gezeigt, allerdings sind die Leitblechformationen 10, 20 aus Lochblechen mit Löchern 14, 24 gebildet. Der dahinter liegende Hohlraum ist mit schalldämmendem Material ausgekleidet, was zu einer erhöhten Schallreduktion führt. Eine solche schalldämmende Maßnahme ist auch mit den weiteren Ausführungen möglich.

## Patentansprüche

1. Raumlufttechnische Lüftungsanlage mit einem kanalförmigen Gehäuse (30), einer in dem Gehäuse angeordneten Luftleitanordnung (1) und einem auf einer Querschnittsebene (E) in dem Gehäuse (30) angeordneten Radialventilator (40), wobei die Luftleitanordnung (1) abströmseitig hinter dem Radialventilator wenigstens eine Leitblechformation (20) mit mehreren relativ zueinander unterschiedlich orientierter Luftleitblechen (21) umfasst, wobei ein Luftdurchtrittskanal (2) zwischen den Luftleitblechen (21) der wenigstens einen Leitblechformation (20) und dem Inneren (31) des Gehäuse (30) ausgebildet wird und die Luftleitbleche (21) zum Erzielen einer Diffusorwirkung so angeordnet sind, dass der effektive Strömungsquerschnitt für die von dem Radialventilator (40) geförderten Luft in Strömungsrichtung (S) zumindest partiell zunimmt und sich deren Anstellwinkel oder Orientierung in Strömungsrichtung (S) ändert, **dadurch gekennzeichnet, dass** die wenigstens eine abströmseitige Leitblechformation (20) aus vier paarweise angeordneten zweifach gekanteten Luftleitblechen (21) gebildet wird, welche wenigstens einen dreieckigen Blechabschnitt (21d) ausbilden, die jeweils ein Teilsegment einer im Wesentlichen in der Querschnittsebene (E) angeordneter Basisplatte der abströmseitigen Leitblechformation bilden, an das sich ein dazu im Wesentlichen in Axialrichtung (S) umgebogenen rechteckigen Blechabschnitt (21e) mit jeweils zwei Seitenkanten (21k) anschließt, wobei die Leitbleche (21) gegenüber der Axialrichtung verdreht angeordnet sind, so dass deren Seitenkanten (21k) in Bezug auf die Axialrichtung in einen Winkel (φ) von 0° bis 20° ausgerichtet sind.

2. Raumlufttechnische Lüftungsanlage nach Anspruch 1, **dadurch gekennzeichnet, dass** ansaugseitig zusätzlich eine Leitblechformation (10) aus relativ zueinander orientierter Luftleitbleche (11) angeordnet ist.

3. Raumlufttechnische Lüftungsanlage nach Anspruch 2, **dadurch gekennzeichnet, dass** die ansaugseitige Leitblechformation (10) als eine im Wesentlichen trichterförmige Leitblechformation (10) mit einem quadratischen oder rechteckigen Querschnitt ausgebildet ist.

4. Raumlufttechnische Lüftungsanlage nach einem der Ansprüche 1 - 3, **dadurch gekennzeichnet, dass** die wenigstens eine abströmseitige Leitblechformation (20) als eine im Wesentlichen pyramiden- oder trichterförmige Leitblechformation (20) mit einer Basis (22) mit einem im Wesentlichen quadratischen oder rechteckigen Querschnitt ausgebildet i ist.

5. Raumlufttechnische Lüftungsanlage nach Anspruch 1 - 4, **dadurch gekennzeichnet, dass** der Biegewinkel (β1) des im Wesentlichen in Axialrichtung (S) umgebogenen rechteckigen Blechteile der Luftleitbleche (21) gegenüber der Basis (22) sich bei jeweils unmittelbar benachbarter Luftleitbleche (21) unterscheidet und vorzugsweise um etwa 3° bis 10° voneinander abweicht.

6. Raumlufttechnische Lüftungsanlage gemäß den Merkmalen von Anspruch 2, wobei die ansaugseitige Leitblechformation (10) zumindest teilweise um den Radialventilator (40) herum angeordnet ist, während die wenigstens eine abströmseitige Leitblechformation (20) abströmseitig hinter dem Radialventilator (40) angeordnet ist.

7. Raumlufttechnische Lüftungsanlage nach einem der vorhergehenden Ansprüche, wobei das Verhältnis des Abstands (Xc) der Basisplatte der wenigstens einen abströmseitigen Leitblechformation (20) zum Radialventilator (40) zu dem Durchmesser (La) des Radialventilators (40) zwischen 0 und 0,8 liegt.

8. Raumlufttechnische Lüftungsanlage nach einem der Ansprüche 1 bis 7, wobei die Leitbleche wenigstens der wenigstens einen abströmseitigen Leitblechformation (20) aus Lochblechen mit Löchern (24) gebildet sind.

9. Raumlufttechnische Lüftungsanlage nach einem der Ansprüche 1 bis 8, wobei ein jeweils hinter den Leitblechen (21) gebildeter Hohlraum mit schalldämmendem Material ausgekleidet ist, um dadurch eine Schall- und/oder Geräuschreduktion zu bewirken.

## Claims

1. A ventilation system with a duct shaped housing (30), an air guide assembly (1) arranged in the housing and a radial fan (40) arranged on a cross sectional plane (E) in the housing (30), wherein, on the outflow side behind the radial fan, the air guide assembly (1) comprises at least one guide plate formation (20) with multiple air guide plates (21) oriented differently relative to one another, wherein an air passage duct (2) is formed between the air guide plates (21) of the at least one guide plate formation (20) and the interior (31) of the housing (30), and the air guide plates (21) are arranged so that the effective flow cross section for the air conveyed by the radial fan (40) increases at least partially in flow direction (S) and their setting angle or orientation in flow direction (S) changes in order to achieve a diffuser effect, **characterized in that** the at least one outflow-side guide plate formation (20) is formed by four double edged air guide plates (21) arranged in pairs, which form at least one triangular plate section (21d), which respectively form a partial segment of a base plate, arranged substantially in the cross-sectional plane (E), of the outflow-side guide plate formation, to which a rectangular plate section (21e), bent for this purpose substantially in axial direction (S), is connected in each case by two side edges (21k), wherein the guide plates (21) are arranged twisted with respect to the axial direction, so that their side edges (21k) are oriented at an angle (φ) of 0° to 20° with respect to the axial direction.

2. The ventilation system according to claim 1, **characterized in that**, on the suction side, a guide plate formation (10) consisting of air guide plates (11) oriented relative to one another is additionally arranged.

3. The ventilation system according to claim 2, **characterized in that** the suction-side guide plate formation (10) is formed as a substantially funnel-shaped guide plate formation (10) with a square or rectangular cross section.

4. The ventilation system according to any one of claims 1 to 3, **characterized in that** the at least one outflow-side guide plate formation (20) is formed as a substantially pyramid- or funnel-shaped guide plate formation (20) with a base (22) with a substantially square or rectangular cross section.

5. The ventilation system according to claims 1-4, **characterized in that** the bending angle (β1) of the rectangular plate portions, bent substantially in axial direction (S), of the air guide plates (21), differs with respect to the base (22) for respective immediately adjacent air guide plates (21) and the angular difference is preferably approximately 3° to 10°.

6. The ventilation system according to the features of claim 2, wherein the suction-side air guide plate formation (10) is arranged at least partially around the radial fan (40), while the at least one outflow-side guide plate formation (20) is arranged on the outflow side behind the radial fan (40).

7. The ventilation system according to any one of the preceding claims, wherein the ratio of the spacing (Xc) of the base plate of the at least one outflow-side guide plate formation (20) from the radial fan (40) to the diameter (La) of the radial fan (40) is between 0 and 0.8.

8. The ventilation system according to any one of claims 1 to 7, wherein the guide plates at least of the least one outflow-side guide plate formation (20) are formed by perforated plates with holes (24).

9. The ventilation system according to any one of claims 1 to 8, wherein a cavity formed in each case behind the guide plates (21) is lined with sound-insulating material in order to thereby bring about a sound and/or noise reduction.

## Revendications

1. Installation de ventilation avec un boîtier (30) en forme de canal, un dispositif de guidage d'air (1) agencé dans le boîtier et un ventilateur radial (40) agencé sur un plan transversal (E) dans le boîtier (30), dans laquelle le dispositif de guidage d'air (1) comprend côté aval derrière le ventilateur radial au moins une formation de déflecteur (20) avec plusieurs déflecteurs d'air (21) orientés différemment l'un par rapport à l'autre, dans laquelle un canal de passage d'air (2) est réalisé entre les déflecteurs d'air (21) de l'au moins une formation de déflecteur (20) et l'intérieur (31) du boîtier (30) et les déflecteurs d'air (21) sont agencés pour obtenir un effet de diffusion de sorte que la section transversale d'écoulement efficace pour l'air transporté par le ventilateur radial (40) dans la direction d'écoulement (S) augmente au moins partiellement et son angle d'attaque ou orientation dans la direction d'écoulement (S) change, **caractérisée en ce que** l'au moins une formation de déflecteur (20) côté aval est formée de quatre déflecteurs d'air (21) à deux bords agencés par paire, lesquels forment au moins une section de tôle triangulaire (21d), qui forment respectivement un segment partiel d'une plaque de base agencée sensiblement dans le plan transversal (E) de la formation de déflecteur côté aval, auquel se raccorde une section de tôle rectangulaire (21e) incurvée sensiblement dans la direction axiale (S) avec respectivement deux bords latéraux (21k), dans laquelle les déflecteurs (21) sont agencés tournés par rapport à la direction axiale, de sorte que leurs bords latéraux (21k) sont orientés par rapport à la direction axiale selon un angle (φ) de 0° à 20°.

2. Installation de ventilation selon la revendication 1, **caractérisée en ce qu'**une formation de déflecteur (10) de déflecteurs d'air (11) orientés l'un par rapport à l'autre est agencée en plus côté aspiration.

3. Installation de ventilation selon la revendication 2, **caractérisée en ce que** la formation de déflecteur (10) côté aspiration est réalisée en tant que formation de déflecteur (10) sensiblement en forme d'entonnoir avec une section transversale carrée ou rectangulaire.

4. Installation de ventilation selon l'une quelconque des revendications 1-3, **caractérisée en ce que** l'au moins une formation de déflecteur (20) côté aval est réalisée en tant que formation de déflecteur (20) sensiblement en forme de pyramide ou d'entonnoir avec une base (22) avec une section transversale sensiblement carrée ou rectangulaire.

5. Installation de ventilation selon les revendications 1-4, **caractérisée en ce que** l'angle de flexion (β1) des pièces de tôle rectangulaires sensiblement incurvées dans la direction axiale (S) des déflecteurs d'air (21) par rapport à la base (22) se distingue pour des déflecteurs d'air (21) respectivement directement adjacents et diverge l'un de l'autre de préférence d'environ 3° à 10°.

6. Installation de ventilation selon les caractéristiques de la revendication 2, dans lequel la formation de déflecteur (10) côté aspiration est agencée au moins en partie autour du ventilateur radial (40), pendant que l'au moins une formation de déflecteur (20) côté aval est agencée côté aval derrière le ventilateur radial (40).

7. Installation de ventilation selon l'une quelconque des revendications précédentes, dans laquelle le rapport de la distance (Xc) de la plaque de base de l'au moins une formation de déflecteur (20) côté aval par rapport au ventilateur radial (40) au diamètre (La) du ventilateur radial (40) se situe entre 0 et 0,8.

8. Installation de ventilation selon l'une quelconque des revendications 1 à 7, dans lequel les déflecteurs au moins de l'au moins une formation de déflecteur (20) côté aval sont formés de tôles perforées avec des trous (24).

9. Installation de ventilation selon l'une quelconque des revendications 1 à 8, dans lequel une cavité formée respectivement derrière les déflecteurs (21) est revêtue de matériau d'isolation phonique afin de provoquer ainsi une réduction de son et/ou de bruit.
